# EUROPÄISCHE PATENTSCHRIFT

(11) **EP 1 648 574 B1**
(45) Veröffentlichungstag und Bekanntmachung des Hinweises auf die Patenterteilung: **16.12.2009**
(21) Anmeldenummer: 04763271.6
(22) Anmeldetag: 15.07.2004
(51) Int. Cl.: A63B 55/10

(54) **Transportvorrichtung für Golfschläger**
Transport device for golf clubs
Dispositif de transport pour cannes de golf

(30) Priorität: 18.07.2003 DE 10332796
(43) Veröffentlichungstag der Anmeldung: 26.04.2006
(73) Patentinhaber: M. Ferreira-Godhinho GmbH & Co. KG, 31787 Hameln (DE)
(72) Erfinder: FERREIRA-GODINHO, Manuel, 31787 Hameln (DE)
(74) Vertreter: Sajda, Wolf E.
(86) Internationale Anmeldenummer: PCT/EP2004/007923
(87) Internationale Veröffentlichungsnummer: WO 2005/009549

(56) Entgegenhaltungen:
- US-A- 2 267 226
- US-A- 2 990 865
- US-A- 3 215 181
- US-A- 3 219 083
- US-A- 3 399 939
- US-A- 4 747 490
- US-A- 5 209 539

## Beschreibung

Die Erfindung betrifft eine Transportvorrichtung für eine Vielzahl von Golfschlägern, die ein Aufnahmeteil und einen am Aufnahmeteil angebrachten Träger aufweist.

Insbesondere betrifft die Erfindung eine Transportvorrichtung gemäß dem Oberbegriff des Patentanspruchs 1.

Derartige Transportvorrichtungen sind seit vielen Jahren in den verschiedensten Bauformen bekannt. In der Regel handelt es sich dabei um einen zylindrischen Körper, der ein Aufnahmeteil bildet und in Form eines Köchers ausgebildet ist. Im Innenraum des Aufnahmeteiles werden die Golfschläger aufgenommen, wobei gegebenenfalls Querstege im oberen Bereich einer sogenannten Golftasche angebracht sind, um die Golfschläger in Gruppen voneinander zu trennen, damit sie leichter hineingesteckt und herausgenommen werden können. An der Außenseite einer solchen zylinderförmigen Golftasche sind entweder ein Griff und/oder ein Schultergurt angebracht, um die Golftasche transportieren zu können.

Solche herkömmlichen Transportvorrichtungen haben, je nach Bauform, teilweise ein beträchtliches Eigengewicht, insbesondere wenn sie für Reisezwecke stabil ausgebildet sind und zusätzliche Taschen oder Abteile enthalten, um Bälle, Regenzeug und dergleichen unterzubringen.

In einigen Fällen ist es nicht erforderlich, sämtliche 14 Schläger eines kompletten Schlägersatzes auf einer Golfrunde zur Verfügung zu haben. In manchen Fällen möchte man am Abend lediglich zur Entspannung eine kleine Golfrunde mit wenigen Schlägern spielen und dabei möglichst wenig Ballast mit sich führen. In solchen Fällen ist die Verwendung einer typischen zylinderförmigen Golftasche nicht ideal, da sie einerseits sperrig ist und andererseits unnötiges Gewicht mit sich bringt.

Eine Transportvorrichtung gemäß dem Oberbegriff des Patentanspruchs 1 ist aus der US-A-4 747 490 bekannt. Dabei handelt es sich um eine herkömmliche handelsübliche Kühlbox, die mit zusätzlichen Einrichtungen versehen ist, um sie zugleich in eine Transportvorrichtung für Golfschläger umzurüsten. Eine solche umgebaute Kühlbox muss gemäß ihrer Grundfunktion ein beträchtliches inneres Fassungsvermögen zur Aufnahme und Unterbringungen von Getränken und Lebensmitteln aufweisen, so daß die herkömmliche Transportvorrichtung naturgemäß sperrig ist. Zugleich ist den golferischen Aspekten nur bedingt Rechung getragen. Es sind zwar an der Oberseite Aufnahmen für Golfschläger in Form von Klemmvorrichtungen oder Clips angebracht, die paarweise vorgesehen sind und relativ dicht beieinander liegen.

Die Gewichtsverhältnisse bei Golfschlägern und deren Geometrie sind aber in der US-A-4 747 490 nicht berücksichtigt, so daß die einzelnen Klemmeinrichtungen mit starker Federkraft ausgebildet sein müssen, um ein unerwünschtes Herunterfallen der Golfschläger in der Praxis zu vermeiden und deren Halterung zuverlässig zu gewährleisten. In derartige Klemmeinrichtungen müssen die Golfschläger jeweils sorgfältig eingesetzt werden, bevor ein weiterer Transport erfolgen kann.

Die US-A-5 209 539 beschreibt eine Transportvorrichtung für Golfschläger, die zwei gelenkig miteinander verbundene Trägerplatten aufweist, auf denen jeweils paarweise angeordnete Klemmeinrichtungen oder Clips vorgesehen sind, die dazu dienen, den jeweiligen Schaft eines Golfschlägers an zwei relativ dicht benachbarten Stellen in federndem Eingriff aufzunehmen.

Auch bei dieser herkömmlichen Transportvorrichtung müssen die Klemmeinrichtungen mit starker Federkraft ausgebildet sein, um zuverlässig das Festhalten der Golfschläger zu gewährleisten. Die Schläger müssen dabei sorgfältig in die Klemmeinrichtungen eingesetzt werden, um ein Herunterfallen während des Transportes zu verhindern. Dies auch deswegen, weil dort die Schlägerköpfe der benachbarten Golfschläger dicht beieinander liegen und sich zwangsläufig gegeneinander bewegen, so daß erhebliche Haltekräfte erforderlich sind.

Da die Paare von Klemmeinrichtungen bei der US-A-5 209 539 relativ nahe beieinander liegen, sind auch dort die Gewichtsverteilungen innerhalb von Golfschlägern und deren Geometrie mit den sich konisch verbreiternden Griffen nicht berücksichtigt. Auch die mittig vorgesehene Anordnung des Traggriffes trägt der Gewichtsverteilung einer mit Golfschlägern beladenen Transportvorrichtung nicht genügend Rechnung.

Aus der US-A-2 267 226 ist eine Transportvorrichtung für Golfschläger bekannt, die in Form eines schlanken Koffers aufgebaut ist und die in ihrem Innenraum Behälter zur Aufnahme von Golfbällen und sonstigen Ausrüstungsgegenständen bietet. An der einen vertikalen Wand sind von oben nach unten verlaufende Stege angebracht, die U-förmige Aufnahmen oder Schlitze bilden, in denen die Schäfte von Golfschlägern aufgenommen werden können. Jeder Golfschläger wird dort in einem Paar von nebeneinander liegenden Schlitzen aufgenommen und dann festgeklemmt.

Auch eine solche herkömmliche Tragvorrichtung berücksichtigt nicht die Gewichtsverteilung der einzelnen Golfschläger und deren Geometrie mit den sich konisch verbreiternden Griffen. Es ist der Beschreibung auch nicht zu entnehmen, wie mehrere Golfschläger übereinander derart untergebracht werden können, daß sich die Köpfe der Golfschläger nicht zwangsläufig stören und einander im Wege sind. Der Aspekt, daß bei Golfschlägern das Hauptgewicht der Schläger im Schlägerkopf liegt und damit eine einseitige Belastung der Transportvorrichtung ausübt, ist dort nicht diskutiert.

Die US-A-3 219 083 gibt eine Transportvorrichtung für Golfschläger an, bei der ein gebogenes Tragrohr vorgesehen ist, das an seinem einen unteren Ende eine schalenförmige Aufnahme für die Griffenden von Golfschlägern besitzt, wobei die Griffe in diesem Behälter aufgenommen werden. An der gegenüberliegenden oberen Seite des Tragrohres ist ein angelenktes vertikales Teil angebracht, das wiederum U-förmige Abstützungen für die Golfschläger aufweist, die offenbar alle in der Nähe des vertikalen Teiles mit entsprechenden Bändern fixiert werden.

An der Unterseite des vertikalen Teiles der Transportvorrichtung gemäß der US-A-3 219 083 ist ein Dorn vorgesehen, der zum Absetzen der dort beschriebenen Transportvorrichtung sorgfältig in den Boden gesteckt werden muss, damit die Transportvorrichtung nicht umfällt. Die dort beschriebene Konstruktion bringt es mit sich, daß die Transportvorrichtung wenig Eigenstabilität besitzt, wenn sie vom Benutzer abgesetzt wird.

In der US-A-2 990 865 ist ein Golfschläger-Traggestell beschrieben, das als Rohrkonstruktion ausgebildet ist. Die U-förmige Anordnung mit einer vorderen Stütze und einer hinteren Stütze, die über ein Verbindungsteil miteinander verbunden sind, bietet eine symmetrische Konstruktion, an welcher ein Griff vorgesehen ist.

An den beiden Trägern der Vorrichtung gemäß der US-A-2 990 865 sind gegenüberliegende Paare von Klemmelementen vorgesehen, hinter denen ein Schaft eines Golfschlägers eingerastet werden kann. Auch in diesem Falle müssen die Klemmeinrichtungen erhebliche Federkräfte auf die Golfschläger ausüben, damit diese während des Transportes zuverlässig in der Transportvorrichtung gehalten werden. Dies liegt daran, daß auch dort die Gewichtsverteilung von zwangläufig kopflastigen Golfschlägern nicht anders berücksichtigt werden kann. Daraus ergibt sich außerdem, daß die Golfschläger sehr sorgfältig aus der Transportvorrichtung heraus genommen und wieder eingesetzt werden müssen, um diese zuverlässig zu haltern.

In der US-A-3 215 181 ist eine Transportvorrichtung für Golfschläger angegeben, die als kastenförmiger Rahmen ausgebildet ist, der vertikale Rahmenteile besitzt, an denen paarweise ausgefluchtete Klemmeinrichtungen angebracht sind, welche die Schäfte von Golfschlägern in federndem Eingriff haltern. In ähnlicher Weise wie bei den anderen oben beschriebenen herkömmlichen Anordnungen müssen auch dort die Klemmeinrichtungen erhebliche Federkräfte ausüben, um die darin untergebrachten Golfschläger zuverlässig zu haltern.

Bedingt durch die erforderlichen Klemmeinrichtungen muss auch dort das Herausnehmen und Einsetzen von Golfschlägern sehr sorgfältig durchgeführt werden, um ein zuverlässiges Fixieren der Golfschläger zu erreichen und ein unerwünschtes Aufbiegen der Klemmeinrichtungen zu vermeiden. Dabei dort sind die Gewichtsverteilungen der einzelnen Golfschläger sowie deren Geometrie nicht weiter berücksichtigt.

Schließlich ist aus der US-A-3 399 939 ein Kasten zum Unterbringen von verschiednen Utensilien zum Angeln bekannt. Dabei sind dort mehrere herausnehmbare Fächer in dem Kasten vorgesehen. Die speziellen Probleme einer Transportvorrichtung für Golfschläger sind in dieser Druckschrift nicht berücksichtigt.

Der Erfindung liegt daher die Aufgabe zugrunde, eine Transportvorrichtung für eine Vielzahl von Golfschlägern anzugeben, die ein geringes Gewicht besitzt, leicht untergebracht werden kann und eine praktische Vorrichtung darstellt, in der die Golfschläger unter Berücksichtigung ihrer üblichen Bauformen in einfache Weise sortiert aufgenommen werden können.

Zur Lösung dieser Aufgabe wird eine Transportvorrichtung für eine Vielzahl von Golfschlägern angegeben, die im Anspruch 1 definiert ist. Vorteilhafte Weiterbildungen der erfindungsgemäßen Transportvorrichtung sind in den Unteransprüchen angegeben.

Gemäß der Erfindung handelt es sich um eine Transportvorrichtung für eine Vielzahl von Golfschlägern, die ein Aufnahmeteil und einen am Aufnahmeteil angebrachten Träger aufweist, wobei das Aufnahmeteil als flache Auflage ausgebildet ist, die für jeden Golfschläger in Längsrichtung verlaufende, nach oben offene Aufnahmen aufweist; wobei die Golfschläger nebeneinander liegend und getrennt voneinander auf der Auflage aufnehmbar sind; wobei die Aufnahmen in Querrichtung der Auflage Abstandshalter aufweisen, mit denen die Schäfte der Golfschläger derart positionierbar sind, daß die Schlägerköpfe und die Schlägergriffe benachbarter Golfschläger einander nicht behindern; und wobei die Aufnahmen im wesentlichen symmetrisch zu der durch einen Griff verlaufenden Mittellinie der Vorrichtung verlaufen. Die Transportvorrichtung ist dadurch gekennzeichnet, daß die Aufnahmen in der Draufsicht der Auflage an der Vorderseite dichter nebeneinander angeordnet sind als an der Rückseite und daß der Träger einen solchen Griff an der Auflage aufweist, der in Längsrichtung der Auflage verläuft und dessen Oberteil unter einem spitzen Winkel vorzugsweise zwischen 10° und 40° gegenüber der Oberseite der Auflage geneigt ist.

Auf diese Weise wird sowohl der Gewichtsverteilung in den einzelnen Golfschlägern als auch deren Geometrie hinreichend Rechnung getragen, ohne daß die Benutzbarkeit der Transportvorrichtung dadurch kompliziert oder gar beeinträchtigt wird. Da die Golfschläger in einfacher Weise von oben in die nach oben offenen Aufnahmen eingelegt werden, sind keine aufwendigen Klemmeinrichtungen erforderlich. Selbst wenn die Schlägerköpfe sich gegeneinander bewegen, so wird dadurch die sichere Positionierung der einzelnen Schläger nicht beeinträchtigt. Auch die konischen Griffe von Golfschlägern stören sich nicht gegenseitig.

Weiterhin wird mit der schrägen Anordnung des Griffes am Träger zugleich dafür gesorgt, daß sich die Transportvorrichtung in angenehmer Weise transportieren lässt, ohne daß man der Kopflastigkeit der mit den Golfschlägern beladenen Transportvorrichtung entgegenwirken müsste. Das Aufnahmeteil als flache Auflage ist zweckmäßigerweise im wesentlichen horizontal ausgebildet, kann aber auch nach oben gewölbt (konkav) oder nach unten gewölbt (konvex) ausgebildet sein, damit etwaige Feuchtigkeit von der Oberseite leicht ablaufen kann.

In Weiterbildung der erfindungsgemäßen Vorrichtung ist vorgesehen, daß die Aufnahmen muldenförmig bzw. U-förmig an der Oberseite der Auflage ausgebildet sind. Diese brauchen sich dabei nicht über die gesamte Länge des Aufnahmeteils zu erstrecken, vielmehr genügt es, wenn derartige Aufnahmen sich über einen Teil der flachen Auflage erstrecken oder als beabstandete Aufnahmen ausgebildet sind, um die Schläger sortiert und getrennt voneinander zu halten. Insbesondere brauchen sich die Aufnahmen nicht über die gesamte Länge der Golfschläger zu erstrecken, sondern können diese nur abschnittsweise oder an zwei voneinander beabstandeten Stellen in Längsrichtung der Schäfte aufzunehmen.

Besonders zweckmäßig ist es, wenn bei der erfindungsgemäßen Vorrichtung die Auflage als Platte ausgebildet ist, an der bzw. in der Aufnahmen integral angeformt bzw. eingeformt sind. Eine derartige Vorrichtung erfordert ein Minimum an Material und Gewicht und sorgt gleichwohl für eine zuverlässige Positionierung der Golfschläger.

In Weiterbildung der erfindungsgemäßen Vorrichtung ist vorgesehen, daß die Auflage eine Vielzahl von Aussparungen aufweist, die von der Oberseite her zugänglich sind und in denen Tees bzw. eine Pitchgabel aufnehmbar sind. Dann ist es nicht erforderlich, diese Hilfsmittel in der Hosentasche aufzubewahren, vielmehr sind diese dann jederzeit leicht zugänglich.

Besonders vorteilhaft ist es, wenn bei einer derartigen Vorrichtung die Aussparungen in der Auflage derart angeordnet sind, daß sie sich in Längsrichtung der Vorrichtung vor und/oder hinter dem Befestigungsansatz des Griffes befinden. Sie nehmen dabei in vorteilhafter Weise keinen Raum weg, vielmehr sind sie dann in einem Bereich vorgesehen, der ohnehin nicht von einem Schläger eingenommen werden kann.

In Weiterbildung der erfindungsgemäßen Vorrichtung ist vorgesehen, daß die Vorrichtung mindestens ein Bein zum Abstellen der Vorrichtung in der Transportstellung aufweist, wobei das Bein gegebenenfalls einen nach unten vorstehenden Dorn aufweist. Dabei kann es sich um einen einzigen, gegebenenfalls spitz zulaufenden Dorn handeln, der in den Boden eingesteckt werden kann. Es kann sich dabei auch um mehrere, von der Unterseite der Auflage vorstehende Beine handeln, mit denen die eigentliche Auflage im Abstand vom Boden abgesetzt werden kann.

Bei anderen Ausführungsformen der erfindungsgemäßen Vorrichtung können diese Beine auch dazu verwendet werden, Nutzraum zur Verfügung zu stellen, um verschiedenes Zubehör unterzubringen.

Bei einer speziellen Ausführungsform ist vorgesehen, daß ein Bein kastenförmig ausgebildet ist und einen kastenförmigen Hohlraum aufweist, in welchem ein komplementärer Behälter durch eine seitliche Öffnung aufnehmbar ist. Ein derartiger Behälter kann die verschiedensten Utensilien aufnehmen, die man für das Golfspiel benötigt, oder die man während des Golfspiels aus sonstigen Gründen unterbringen möchte, wie z. B. Bälle, Golfhandschuhe, Schlüssel oder Geldbörse.

In Weiterbildung der erfindungsgemäßen Vorrichtung ist vorgesehen, daß der Hohlraum und/oder der Behälter Arretiereinrichtungen haben, so daß der Behälter nicht ohne Krafteinwirkung einsetzbar bzw. herausnehmbar ist. Damit kann es nicht geschehen, daß man den Behälter samt Inhalt verliert oder in unerwünschter Weise auskippt.

Derartige Arretiereinrichtungen können in verschiedenster Form ausgebildet sein. Es kann sich dabei um drehbare Knebel, lösbare Arretierstifte oder Haltebänder handeln, die an einer Seite des Behälters angreifen.

Bei einer spezielleren Ausführungsform der erfindungsgemäßen Vorrichtung ist vorgesehen, daß der Hohlraum und/oder der Behälter an der Unterseite eine quer verlaufende Barriere aufweist, die einem Herausziehen des Behälters entgegenwirkt. Diese Barriere kann als Schwelle an dem Hohlraum angebracht oder als vorstehende Kannte an dem Behälter angebracht sein und in einen Schlitz in dem Hohlraum eingreifen.

Besonders vorteilhaft ist es, wenn die Höhe und die Tiefe des Behälters in Relation zum Hohlraum so bemessen sind, daß bei einer reinen Kippbewegung des Behälters um seine Vorderkante der Behälter mit seiner Hinterkante an einer Innenwand des Hohlraumes hängen bleibt. Auf diese Weise wird ein unbeabsichtigtes Herausfallen des Behälters aus dem Hohlraum zuverlässig verhindert.

Bei einer speziellen Ausführungsform der erfindungsgemäßen Vorrichtung ist vorgesehen, daß der Behälter einen Deckel aufweist, der an seiner Hinterkante angelenkt und mit einem elastischen Element, insbesondere einer Feder oder einem Filmscharnier in eine Offenstellung vorgespannt ist. In diesem Falle muß der Deckel stets mit einer gewissen Krafteinwirkung geschlossen werden, um den Behälter herausnehmen bzw. einsetzen zu können. Der Behälter kann somit nicht in unabsichtlicher Weise aus dem Hohlraum herauskommen.

Bei dieser Ausführungsform ist es besonders vorteilhaft, wenn der Deckel und die Öffnung in dem Bein einen Vorsprung und eine komplementäre Ausnehmung. aufweisen, die bei eingesetztem Behälter in Sperreingriff miteinander bringbar sind. Der Deckel sorgt damit sozusagen selbständig für seine eigene Verriegelung in dem Hohlraum des Beines.

Zusätzlich oder alternativ zu dem vorstehend beschriebenen Bein mit Behälter kann das Aufnahmeteil an seiner Unterseite auch mindestens einen kastenförmigen Behälter mit einem Hohlraum aufweisen, dessen horizontale Querschnittsfläche zur Aufnahme von Golfbällen dimensioniert ist und der ein Loch zur Aufnahme bzw. zur Abgabe eines Golfballes besitzt.

Wenn ein derartiger kastenförmiger Behälter zusätzlich vorgesehen ist, dann ist er in der Regel dem vorstehend erläuterten Bein in Längsrichtung der Vorrichtung gegenüberliegend angeordnet. Anderenfalls kann ein solcher kastenförmiger Behälter wahlweise vorn, hinten oder im mittleren Bereich des Aufnahmeteiles an seiner Unterseite angebracht sein.

Bei einer speziellen Bauform der erfindungsgemäßen Vorrichtung ist vorgesehen, daß das Loch im unteren Bereich des Behälters vorgesehen ist und eine lösbare Sperre aufweist, die ein unbeabsichtigtes Herausfallen von Golfbällen verhindert. Diese Sperre kann ein bewegliches Federteil oder ein Schieber sein, das bzw. der das Loch in dem kastenförmigen Behälter normalerweise versperrt.

Bei einer anderen Ausführungsform der erfindungsgemäßen Vorrichtung ist vorgesehen, daß der Behälter im oberen Bereich ein Loch für Golfbälle und in Umfangsrichtung versetzt einen schmalen, nach unten verlaufenden Schlitz in einer Seitenwand aufweist.

Das Loch dient dazu, den Behälter von oben mit Golfbällen zu füllen, während der Schlitz einerseits eine Sichtprüfung ermöglicht, ob Golfbälle eingefüllt sind, und andererseits das Herausnehmen der Golfbälle erleichtert, wenn man mit einem Finger durch den Schlitz greift und den Ball dann durch das vorhandene Loch herausfallen läßt.

In Weiterbildung der erfindungsgemäßen Vorrichtung ist vorgesehen, daß die Höhe des Hohlraumes in dem Behälter mindestens ein ganzzahliges Vielfaches von dem Durchmesser eines Golfballes ist. Dann kann das Volumen des Hohlraumes in dem Behälter in optimaler Weise genutzt werden, um eine möglichst große Anzahl von Golfbällen unterzubringen.

In Weiterbildung der erfindungsgemäßen Vorrichtung ist vorgesehen, daß an beiden Enden der Auflage kastenförmige Bereiche angebracht sind, zweckmäßigerweise an der Unterseite, die zugleich die Beine der Vorrichtung bilden. Damit erhält man eine vielseitig verwendbare Vorrichtung, die genügend Raum zur Unterbringung von Materialien bietet. Zugleich wird dafür gesorgt, daß die Golfschläger nicht direkt auf dem Boden bzw. Rasen abgelegt werden, wo die Schlägergriffe in unerwünschter Weise feucht werden könnten.

Bei einer speziellen Ausführungsform der erfindungsgemäßen Vorrichtung ist vorgesehen, daß der bzw. die kastenförmigen Behälter zur Aufnahme von Golfbällen symmetrisch zur Längsachse der Vorrichtung an der Unterseite der Auflage angebracht sind. Damit ist eine gleichmäßige Gewichtsbelastung der gesamten Vorrichtung möglich, insbesondere wenn diese Behälter mit Golfbällen gefüllt sind.

In Weiterbildung der erfindungsgemäßen Vorrichtung ist vorgesehen, daß die Auflage an einem Ende seitliche Vorsprünge aufweist, auf denen Golfschläger mit einem Schaft mit Off-Set, insbesondere Putter, abstützbar sind. Derartige Schläger werden von einigen Spielern bevorzugt und lassen sich manchmal nicht ohne weiteres in den "normalen" Aufnahmen der Auflage unterbringen.

In Weiterbildung der erfindungsgemäßen Vorrichtung ist vorgesehen, daß die Vorrichtung an ihrer Unterseite eine Aufnahmemulde zur lösbaren Anbringung eines Schwammes aufweist. Dabei kann es sich um einen kastenförmigen Hohlraum an der Unterseite handeln, der beispielsweise quer abstehende Vorsprünge aufweist, hinter denen ein Schwamm eingeklemmt werden kann, den man zu Reinigungszwecken für Golfschläger benötigt.

In einigen Fällen kann es zweckmäßig sein, wenn an der Auflage eine seitliche Kammer, gegebenenfalls mit einer Abdeckung angebracht ist, in der Kleinteile, insbesondere Schreibgeräte und/oder Scorekarten aufnehmbar sind. Solche Kammern können entweder integral mit der Vorrichtung ausgebildet sein oder lösbar an dieser angebracht werden; beispielsweise mit Hilfe von Klettverschlußelementen.

Die Vorrichtung selbst kann aus Holz, Kunststoff oder Metall bzw. aus Verbundstoffen dieser Materialien bestehen und ist im wesentlichen integral in einem Stück ausgebildet. Wenn Kunststoff oder Metall, insbesondere Aluminium, oder Edelstahl verwendet wird, ist die Vorrichtung bei jedem Wetter einsetzbar und läßt sich auch leicht reinigen.

In einigen Fällen kann es zweckmäßig sein, wenn die Vorrichtung an mindestens einer Seite Halterungen zur lösbaren Anbringung von Zubehör aufweist. Dabei kann es sich um Haken, Ösen, Ringe oder Klettverschlüsse handeln, derart, daß beispielsweise eine kleine Tasche oder eine Getränkeflasche untergebracht bzw. angehängt werden kann.

Die Erfindung wird nachstehend, auch hinsichtlich weiterer Merkmale und Vorteile, anhand der Beschreibung von Ausführungsbeispielen und unter Bezugnahme auf die beiliegenden Zeichnungen näher erläutert. Die Zeichnungen zeigen in
- Fig. 1: eine schematische perspektivische Seitenansicht einer Ausführungsform gemäß der Erfindung von der einen Seite;
- Fig. 2: eine perspektivische Seitenansicht der erfindungsgemäßen Vorrichtung von der anderen Seite, wobei ein einsetzbarer Behälter herausgenommen gezeigt ist;
- Fig. 3: eine der Fig. 2 ähnliche Darstellung der erfindungsgemäßen Vorrichtung mit eingesetztem Behälter;
- Fig. 4: eine Vorderansicht der erfindungsgemäßen Vorrichtung gemäß Fig. 2 und Fig. 3 von der linken Seite;
- Fig. 5: eine Draufsicht auf die erfindungsgemäße Vorrichtung von oben; und in
- Fig. 6: eine Draufsicht auf die erfindungsgemäße Vorrichtung von unten.

Fig. 1 zeigt eine schematische Seitenansicht einer Ausführungsform der erfndungsgemäßen Transportvorrichtung für eine Vielzahl von nicht dargestellten Golfschlägern, wobei die Vorrichtung insgesamt mit dem Bezugszeichen 10 bezeichnet ist und als wesentliche Baugruppe ein Aufnahmeteil in Form einer flachen Auflage 20 aufweist, die für jeden Golfschläger in Längsrichtung verlaufende, nach oben offene Aufnahme 22 aufweist. Auf diese Weise können die Golfschläger nebeneinander liegend und getrennt voneinander auf der Auflage 20 ausgenommen werden. An der flachen Auflage 20 ist als Träger ein Griff 11 angebracht, der mit einem oder zwei Befestigungsansätzen 14 an der Auflage 20 angebracht ist.

Die Aufnahmen 22 sind bei der dargestellten Ausführungsform gebildet von einer ersten Reihe von vorderen Abstandshaltern 21 sowie einer zweiten Reihe von hinteren Abstandshaltern 23, welche zwischeneinander die Aufnahmen 22 bilden. Man erkennt, daß diese Aufnahmen 22 muldenförmig bzw. U-förmig an der Oberseite der Auflage 20 ausgebildet sind.

Selbstverständlich können diese Aufnahmen 22 auch unmittelbar in der Oberfläche der Auflage 20 ausgebildet sein, derart, daß sie sich über einen Teil der Länge der Schäfte der jeweiligen Golfschläger erstrecken. Die Aufnahmen 22 können aber auch in Längsrichtung der Auflage 20 beabstandet voneinander in der Oberfläche der Auflage 20 ausgebildet sein, um für die gewünschte Positionierung und Trennung der Golfschläger voneinander zu sorgen, derart, daß diese einzeln in unbeeinträchtigter Weise abgelegt bzw. herausgenommen werden können.

Die Aufnahmen 22 sind bei der dargestellten Ausführungsform an der Rückseite 13 von einer quer verlaufenden Wand gebildet, während an der Vorderseite 12 in Längsrichtung der Auflage 20 verlaufende Stege 21 vorgesehen sind. Diese vorderen und hinteren Abstandshalter 21 und 22 sorgen für die sortierte Positionierung der jeweiligen Golfschläger. Während bei der dargestellten Ausführungsform Raum für insgesamt 6 Golfschläger mit entsprechenden Aufnahmen 22 vorgesehen ist, kann selbstverständlich auch eine größere Anzahl von solchen Aufnahmen 22 vorgesehensein. Seitliche Stützwände 15 und 16 dienen zur Erhöhung der Festigkeit der Vorrichtung 10 und können als Gestaltungselemente beim Design der Vorrichtung eingesetzt werden.

Bei den dargestellten Ausführungsformen ist das Aufnahmeteil als flache, im wesentlichen horizontale Auflage 20 ausgebildet. Die Auflage 20 kann aber auch im Querschnitt leicht nach oben gewölbt (konkav) oder leicht nach unten (konvex) sein, damit etwaige Feuchtigkeit leicht abgeführt werden kann.

Aus den Darstellungen gemäß Fig. 1 bis Fig. 5 ist auch ersichtlich, daß die Aufnahmen 22 in der Draufsicht der Auflage 20 an der Vorderseite 12 dichter nebeneinander angeordnet sind als an der Rückseite 13. Damit wird dem Umstand Rechnung getragen, daß Golfschläger üblicherweise Schlägergriffe haben, die wesentlich dicker sind als die Schäfte, derart, daß sich die Schäfte konusförmig zum Schlägerkopf hin verjüngen.

Die Tiefe der muldenförmigen oder U-förmigen Aufnahmen 22 ist geeignet gewählt, daß diese ausreichend tief sind, um die Golfschläger zuverlässig zu halten, ohne daß diese von selbst aus den Aufnahmen 22 herauskommen, wenn man mit der Vorrichtung 10 über einen Golfplatz geht. Bei einer nicht dargestellten Ausführungsform können die Abstandshalter 21 bzw. 23 auch seitlich nach innen vorstehende Nasen besitzen, die dem Herausnehmen der Golfschläger einen leichten Widerstand entgegensetzen.

Der Träger ist in Form eines Griffes 11 ausgebildet, der mit einem oder zwei Befestigungsansätzen 14 an der Auflage 20 angebracht ist. Der Griff 11 hat dabei zweckmäßigerweise in seinem Oberteil eine Neigung unter einem spitzen Winkel, vorzugsweise zwischen 10° und 40° gegenüber der Oberseite der Auflage 20 zu deren Vorderseite 12 hin. Damit wird eine günstige Stellung im Betrieb der Vorrichtung 10 erreicht, welche die Schwerpunkte der zu transportierenden Golfschläger berücksichtigt. Man verwendet zweckmäßigerweise eine symmetrische Anordnung, derart, daß die Aufnahmen 22 im wesentlichen symmetrisch zu der durch den Griff 11 verlaufenden Mittellinie der Vorrichtung 10 verlaufen. Dies ist besonders deutlich bei der Darstellung gemäß Fig. 4 und Fig. 5 zu erkennen.

In der Auflage 20 erkennt man ferner eine Vielzahl von Aussparungen 51 und 52, die zur Aufnahmen von Tees bzw. einer sogenannten Pitchgabel dienen, welche zum Beseitigen von Pitchmarken in einem Grün dient. Da der mittlere Bereich der Auflage 20 ohnehin durch den Griff 11 besetzt ist, so daß an dieser Stelle kein Golfschläger untergebracht werden kann, sind diese Aussparungen 51 und 52 zweckmäßigerweise in diesem Bereich vor und/oder hinter dem Befestigungsansatz 14 des Griffes 11 eingearbeitet und kreisförmig bzw, schlitzförmig ausgebildet.

Die Vorrichtung weist zweckmäßigerweise mindestens ein Bein zum Abstellen der Vorrichtung 10 in der Transportstellung auf, wobei das Bein gegebenenfalls einen nach unten vorstehenden, zweckmäßigerweise konischen Dorn aufweisen kann, so daß man die Vorrichtung in den Boden steckt und die Golfschläger einen entsprechenden Abstand vom Boden haben. Damit können die Griffe der Golfschläger nicht in unerwünschter Weise feucht und rutschig werden. Außerdem werden die Golfschläger dann nicht beim Absetzen der Vorrichtung nach oben aus den Aufnahmen 22 herausgedrückt.

Bei der dargestellten Ausführungsform hat die Vorrichtung 10 vordere und hintere Beine, die in diesem Falle kastenförmig ausgebildet sind und mit den Bezugszeichen 30 und 40 bezeichnet sind. Es können jedoch auch sehr einfache Beine verwendet werden, die als Stangen oder Schenkel von der Unterseite der Auflage 20 nach unten vorstehen. Die Beine können vorn und hinten gleiche oder unterschiedliche Höhe haben, wobei der Konstrukteur eine entsprechende Gestaltungsfreiheit hat.

Bei der dargestellten Ausführungsform sind zwei kastenförmig Beine an der Vorderseite 12 bzw. an der Rückseite 13 vorgesehen, die in zweckmäßiger Weise Stauraum zur Verfügung stellen, wie es nachstehend näher erläutert ist.

Dabei kann entweder nur das Bein gemäß dem Bezugszeichen 30 oder nur das Bein gemäß dem Bezugszeichen 40 in Form eines solchen kastenförmigen Behälters vorgesehen sein. In der Praxis dürfte es aber zweckmäßig sein, sowohl das Bein 30 als auch den Behälter 40 vorzusehen, um ausreichenden Stauraum zur Verfügung zu haben.

Wie aus Fig. 2 und 3 ersichtlich, hat die Vorrichtung 10 in ihrem rückwärtigen Bereich ein kastenförmiges Bein 30, welches einen kastenförmigen Hohlraum 37 aufweist, in welchem ein komplementärer Behälter 31 durch eine seitliche Öffnung 38 aufnehmbar ist. Damit der Behälter 31 nicht in unerwünschter Weise aus dem Hohlraum 37 herausfällt, können geeignete Arretiereinrichtungen vorgesehen sein. Dann kann der Behälter 31 nicht ohne Krafteinwirkung eingesetzt bzw. herausgenommen werden.

Bei einer dargestellten Ausführungsform hat der Hohlraum 37 im Bereich der Öffnung 38 an der Unterseite eine quer verlaufende Barriere 39, die als Schwelle ausgebildet ist und ein Herausfallen eines eingesetzten Behälters 31 verhindert, wie es in Fig. 3 angedeutet ist.

Es können aber auch andere Arretiereinrichtungen verwendet werden, damit der Behälter 31 nicht ohne Krafteinwirkung einsetzbar bzw. herausnehmbar ist. Beispielsweise kann an der Vorrichtung ein drehbarer oder verschiebbarer Riegel vorgesehen sein, der den eingesetzten Behälter 31 festhält. Alternativ kann vor der Öffnung 38 ein Steg oder ein Band in lösbarer Form vorgesehen sein, der bzw. das den Behälter 31 in dem Hohlraum 37 festhält.

Bei einer anderen nicht dargestellten Ausführungsform kann der Behälter 31 an seiner Unterseite einen vorstehenden Steg haben, der in eine entsprechende Aussparung im Boden des kastenförmigen Beines 30 eingreift.

Bei der dargestellten Ausführungsform ist die Anordnung so vorgesehen, daß der Behälter 31 einen Deckel 33 aufweist, der an seiner Hinterkante angelenkt und mit einem elastischen Element in eine Offenstellung vorgespannt ist, beispielsweise mit Hilfe eines schematisch angedeuteten Filmscharniers oder einer im Innenraum des Behälters 31 befindlichen Feder.

Wenn der Deckel 33 auf diese Weise in seine Offenstellung vorgespannt ist, kann ein Vorspruch 34 mit einer entsprechenden Aussparung 36 an der Oberseite des Hohlraumes 37 in Verriegelungseingriff kommen, um ein unbeabsichtigtes Herausfallen des Behälters 31 zu verhindern.

Zweckmäßigerweise sind die Höhe und die Tiefe des Behälters 31 in Relation zum Hohlraum 37 so bemessen, daß bei einer reinen Kippbewegung des Behälters 31 um seine Vorderkante der Behälter 31 mit seiner Hinterkante an einer Innenwand des Hohlraumes 37 hängen bleibt. In diesem Falle wirkt der Behälter 31 natürlich auch mit der quer verlaufenden Barriere 39 zusammen.

Wie aus Fig. 2 und Fig. 3 ersichtlich, hat der Behälter 31 an seiner einen Seite ein Griffstück 32, mit dem sich der Behälter 31 ergreifen und mit einer Hand aus dem Hohlraum 37 herausnehmen läßt. Dabei kann zugleich auch der Deckel 33 mit Hilfe des Vorsprunges 34 heruntergedrückt werden, um den Verriegelungseingriff an der Oberseite zu lösen.

Derartige Behälter 31 sind zweckmäßig, um Golfutensilien unterzubringen, wie z. B. Golfbälle, Handschuhe, Schlüssel oder auch ein tragbares Telefon.

An der Vorderseite 12 ist an dem Aufnahmeteil 20 an seiner Unterseite mindestens ein kastenförmiger Behälter 40 angebracht, der einen Hohlraum aufweist, der zur Aufnahme von Golfbällen 44 vorgesehen ist. Zu diesem Zweck ist die horizontale Querschnittsfläche zur Aufnahme von Golfbällen 44 dimensioniert, so daß die Tiefe des Behälters 40 etwas größer ist als der Durchmesser von Golfbällen 44. Damit können diese ohne Platzverschwendung in diesem Hohlraum untergebracht werden.

Wie aus der Vorderansicht in Fig. 4 ersichtlich, sind im oberen Bereich der vorderen Wand Löcher 42 vorgesehen, durch welche Golfbälle eingeworfen werden können. In Umfangsrichtung versetzt gegenüber dem Loch 42 ist in einer Wand des Behälters 40 ein schmaler, nach unten verlaufender Schlitz 41 vorgesehen, wie es in Fig. 2 und Fig. 3 angedeutet ist. Diese Schlitze 41 haben eine Doppelfunktion. Einerseits ist mit einem Blick ersichtlich, ob der Behälter 40 in ausreichender Weise mit Golfbällen gefüllt ist. Andererseits kann man durch einen derartigen Schlitz 41 mit dem Finger hineingreifen und dann einen Golfball nach oben befördern, bis er durch das erwähnte Loch 42 herausfällt.

Damit bei einem vollständig mit Golfbällen gefüllten Behälter 40 der jeweils obere Golfball nicht von allein herausfällt, ist die Unterkante des Loches 42 in zweckmäßiger Weise so angeordnet, daß sie etwas höher liegt als die Unterkannte des obersten Golfballes. Da Golfbälle international standardisierte Abmessungen haben, ist die Dimensionierung der Behälter 40 völlig unproblematisch.

Bei der in Fig. 2 bis Fig. 4 dargestellten Ausführungsform sind nebeneinander zwei solche kastenförmigen Behälter 40 vorgesehen, die zur Aufnahme von Golfbällen dienen. Diese sind schematisch mit dem Bezugszeichen 44 angedeutet. Auf diese Weise erhält man eine symmetrische Anordnung der Behälter 40 an der Unterseite der Vorrichtung, so daß diese im gefüllten Zustand auch gewichtsmäßig im wesentlichen gleichmäßig belastet ist.

Bei einer anderen, nicht dargestellten Ausführungsform der Vorrichtung ist im unteren Bereich des jeweiligen Behälters 40 ein Loch vorgesehen, das eine lösbare Sperre aufweist, die ein unbeabsichtigtes Herausfallen von Golfbällen verhindert. Dabei kann es sich um einen Schieber oder um ein anderes elastisches Teil handeln, welches zum Einfüllen bzw. Herausnehmen von Golfbällen aus dem Durchmesserbereich des Loches entfernt bzw. herausbewegt werden kann.

Um den Hohlraum in den Behälter optimal zu nutzen, ist die Dimensionierung des Behälters 40 zweckmäßiger Weise so getroffen, daß die Höhe etwas größer ist als ein ganzzahliges Vielfaches von dem Durchmesser eines Golfballes.

Wie bereits erwähnt, sind bei der dargestellten Ausführungsform der Vorrichtung an beiden Enden der Auflage 20 kastenförmige Bereiche 30 bzw. 40 angebracht, die zugleich die Beine der Vorrichtung bilden. Die kastenförmigen Behälter 40 zur Aufnahme von Golfbällen 44 sind symmetrisch zur Längsachse der Vorrichtung an der Unterseite der Auflage 20 angebracht.

Aus Fig. 2, Fig. 3 und Fig. 5 ist ersichtlich, daß die Auflage 20 an einem Ende, zweckmäßiger Weise an der Vorderseite 12 der Vorrichtung, seitliche Vorsprünge 50 aufweist, die schematisch angedeutet sind. Diese Vorsprünge dienen dazu, den unteren Bereich von Golfschlägern mit einem Schaft abzustützen, die einen sogenannten Off-Set haben, wie es beispielsweise bei einigen Bauformen von Puttern der Fall ist.

In einigen Fällen ist es zweckmäßig, wenn an der Unterseite der Auflage ein Schwamm 55 angebracht ist, der zum Säubern von Schlägerköpfen verwendet werden kann. Die Vorrichtung hat zu diesem Zweck an ihrer Unterseite eine hohlraumförmige oder wannenförmige Aussparung mit Aufnahmeteilen 53, vergleiche Fig. 6, welche einen eingesetzten Schwamm 55 in einfacher Weise festhalten.

Durch einen solchen nassen Schwamm 55 werden die übrigen Teile der Vorrichtung sowie die auf der Auflage 20 liegenden Golfschläger in keiner Weise beeinträchtigt. Überschüssige Feuchtigkeit kann ohne weiteres nach unten abtropfen.

Fig. 1 läßt eine spezielle Ausführungsform der Vorrichtung erkennen, bei der an der Auflage 20 eine seitliche Kammer 54 angebracht ist, die gegebenenfalls mit einer nicht dargestellten Abdeckung versehen sein kann. Diese Kammer 54 dient in der angedeuteten Weise zur Aufnahme von Kleinteilen, insbesondere eines Schreibgerätes und/oder von Scorekarten, die dann leicht zugänglich aufbewahrt sind.

Ferner können an den Seitenwänden der Vorrichtung nicht dargestellte Halterungen zur lösbaren Anbringung von Zubehör angebracht oder integriert sein. Dabei kann es sich um Haken, Ösen, Ringe oder Klettverschlußteile handeln, so daß verschiedene Utensilien lösbar angebracht werden können.

Die Vorrichtung 10 selbst besteht aus geeigneten Materialien, insbesondere Holz, Kunststoff oder Metall bzw. Verbundstoffe dieser Materialien, die sich mit einer glatten und unempfindlichen Oberfläche herstellen lassen. Damit ist eine solche Vorrichtung auch unempfindlich gegenüber Feuchtigkeit und kann leicht gereinigt werden. Zweckmäßigerweise ist die Vorrichtung im wesentlichen integral ausgebildet, derart, daß die Auflage 20 mit Griff 11 und Aufnahmen 22 sowie den kastenförmigen Bereichen 30 und 40 in einem Stück ausgebildet ist, während der herausnehmbare Behälter 31 eine zweite, einsetzbare Komponente bildet.

### Bezugszeichen:

- 10: Transportvorrichtung
- 11: Griff
- 12: Vorderseite
- 13: Rückseite
- 14: Befestigungsansatz
- 15: Stützwand
- 16: Stützwand
- 20: Auflage
- 21: Abstandshalter
- 22: Aufnahme
- 23: Abstandshalter
- 30: Bein
- 31: Behälter
- 32: Griffstück
- 33: Deckel
- 34: Vorsprung
- 35: Elastisches Element
- 36: Aussparung
- 37: Hohlraum
- 38: Öffnung
- 39: Barriere
- 40: Behälter
- 41: Schlitz
- 42: Loch
- 43: Seitenwand
- 44: Golfball
- 50: Vorsprung
- 51, 52: Aussparungen
- 53: Aufnahmeteil
- 54: Kammer
- 55: Schwamm

## Patentansprüche

1. Transportvorrichtung (10) für eine Vielzahl von Golfschlägern, die ein Aufnahmeteil und einen am Aufnahmeteil angebrachten Träger (11) aufweist, wobei das Aufnahmeteil als flache Auflage (20) ausgebildet ist, die für jeden Golfschläger in Längsrichtung verlaufende, nach oben offene Aufnahmen (22) aufweist,
wobei die Golfschläger nebeneinander liegend und getrennt voneinander auf der Auflage (20) aufnehmbar sind,
wobei die Aufnahmen (22) in Querrichtung der Auflage (20) Abstandshalter (21, 23) aufweisen, mit denen die Schäfte der Golfschläger derart positionierbar sind, daß die Schlägerköpfe und die Schlägergriffe benachbarter Golfschläger einander nicht behindern,
und wobei die Aufnahmen (22) im wesentlichen symmetrisch zu der durch einen Griff (11) verlaufenden Mittellinie der Vorrichtung verlaufen,
**dadurch gekennzeichnet,**
**daß** die Aufnahmen (22) in der Draufsicht der Auflage (20) an der Vorderseite (12) dichter nebeneinander angeordnet sind als an der Rückseite (13),
und **daß** der Träger einen solchen Griff (11) an der Auflage (20) aufweist, der in Längsrichtung der Auflage (20) verläuft und dessen Oberteil unter einem spitzen Winkel vorzugsweise zwischen 10° und 40° gegenüber der Oberseite der Auflage (20) geneigt ist.

2. Vorrichtung nach Anspruch 1,
**dadurch gekennzeichnet,**
**daß** die Aufnahmen (22) muldenförmig bzw. U-förmig an der Oberseite der Auflage (20) ausgebildet sind.

3. Vorrichtung nach Anspruch 1 oder 2,
**dadurch gekennzeichnet,**
**daß** die Auflage (20) als Platte ausgebildet ist, an der bzw. in der Aufnahmen (22) integral angeformt bzw. eingeformt sind.

4. Vorrichtung nach einem der Ansprüche 1 bis 3,
**dadurch gekennzeichnet,**
**daß** die Auflage (20) eine Vielzahl von Aussparungen (51, 52) aufweist, die von der Oberseite her zugänglich sind und in denen Tees bzw. eine Pitchgabel aufnehmbar sind.

5. Vorrichtung nach Anspruch 4,
**dadurch gekennzeichnet,**
**daß** die Aussparungen (51, 52) in der Auflage (20) derart angeordnet sind, daß sie sich in Längsrichtung der Vorrichtung vor und/oder hinter dem Befestigungsansatz (14) des Griffes (11) befinden.

6. Vorrichtung nach einem der Ansprüche 1 bis 5,
**gekennzeichnet durch**
mindestens ein Bein (30, 40) zum Abstellen der Vorrichtung (10) in der Transportstellung, wobei das Bein (30, 40) gegebenenfalls einen nach unten vorsteheriden Dorn aufweist.

7. Vorrichtung nach Anspruch 6,
**dadurch gekennzeichnet,**
**daß** ein Bein (30) kastenförmig ausgebildet ist und einen kastenförmigen Hohlraum (37) aufweist, in welchem ein komplementärer Behälter (31) durch eine seitliche Öffnung (38) aufnehmbar ist.

8. Vorrichtung nach Anspruch 7,
**dadurch gekennzeichnet,**
**daß** der Hohlraum (37) und/oder der Behälter (31) Arretiereinrichtungen haben, so daß der Behälter (31) nicht ohne Krafteinwirkung einsetzbar bzw. herausnehmbar ist.

9. Vorrichtung nach Anspruch 7 oder 8,
**dadurch gekennzeichnet,**
**daß** der Hohlraum (37) und/oder der Behälter (31) an der Unterseite eine quer verlaufende Barriere (39) aufweist, die einem Herausziehen des Behälters (31) entgegenwirkt.

10. Vorrichtung nach einem der Ansprüche 7 bis 9,
**dadurch gekennzeichnet,**
**daß** die Höhe und die Tiefe des Behälters (31) in Relation zum Hohlraum (37) so bemessen sind, daß bei einer reinen Kippbewegung des Behälters (31) um seine Vorderkante der Behälter (31) mit seiner Hinterkante an einer Innenwand des Hohlraumes (37) hängenbleibt.

11. Vorrichtung nach einem der Ansprüche 7 bis 10,
**dadurch gekennzeichnet,**
**daß** der Behälter (31) einen Deckel (33) aufweist, der an seiner Hinterkante angelenkt und mit einem elastischen Element (35), insbesondere einer Feder oder einem Filmscharnier, in eine Offenstellung vorgespannt ist.

12. Vorrichtung nach Anspruch 11,
**dadurch gekennzeichnet,**
**daß** der Deckel (33) und die Öffnung (38) in dem Bein (30) einen Vorsprung (34) und eine komplementäre Ausnehmung (36) aufweisen, die bei eingesetztem Behälter (31) in Sperreingriff miteinander bringbar sind.

13. Vorrichtung nach einem der Ansprüche 1 bis 12,
**dadurch gekennzeichnet,**
**daß** das Aufnahmeteil (20) an seiner Unterseite mindestens einen kastenförmigen Behälter (40) mit einem Hohlraum aufweist, dessen horizontale Querschnittsfläche zur Aufnahme von Golfbällen dimensioniert ist und der ein Loch (42) zur Aufnahme bzw. zur Abgabe eines Golfballes besitzt.

14. Vorrichtung nach Anspruch 13,
**dadurch gekennzeichnet,**
**daß** das Loch (42) im unteren Bereich des Behälters (40) vorgesehen ist und eine lösbare Sperre aufweist, die ein unbeabsichtigtes Herausfallen von Golfbällen verhindert.

15. Vorrichtung nach Anspruch 13,
**dadurch gekennzeichnet,**
**daß** der Behälter (40) im oberen Bereich ein Loch (42) für Golfbälle und in Umfangsrichtung versetzt einen schmalen nach unten verlaufenden Schlitz (41) in einer Seitenwand (43) aufweist.

16. Vorrichtung nach einem der Ansprüche 13 bis 15,
**dadurch gekennzeichnet,**
**daß** die Höhe des Hohlraumes in dem Behälter (40) mindestens ein ganzzahliges Vielfaches von dem Durchmesser eines Golfballes ist.

17. Vorrichtung nach einem der Ansprüche 1 bis 16,
**dadurch gekennzeichnet,**
**daß** an beiden Enden der Auflage (20) kastenförmige Bereiche (30, 40) angebacht sind, die zugleich die Beine der Vorrichtung bilden.

18. Vorrichtung nach einem der Ansprüche 13 bis 17,
**dadurch gekennzeichnet,**
**daß** der bzw. die kastenförmigen Behälter (40) zur Aufnahme von Golfbällen symmetrisch zur Längsachse der Vorrichtung an der Unterseite der Auflage (20) angebracht sind.

19. Vorrichtung nach einem der Ansprüche 1 bis 18,
**dadurch gekennzeichnet,**
**daß** die Auflage (20) an einem Ende seitliche Vorsprünge (50) aufweist, auf denen Golfschläger mit einem Schaft mit Offset, insbesondere Putter, abstützbar sind.

20. Vorrichtung nach einem der Ansprüche 1 bis 19,
**dadurch gekennzeichnet,**
**daß** die Vorrichtung an ihrer Unterseite eine Aufnahme (53) zur lösbaren Anbringung eines Schwammes (55) aufweist.

21. Vorrichtung nach einem der Ansprüche 1 bis 20,
**dadurch gekennzeichnet,**
**daß** an der Auflage (20) eine seitliche Kammer (54), gegebenenfalls mit einer Abdeckung angebracht ist, in der Kleinteile, insbesondere Schreibgeräte und/oder Scorekarten aufnehmbar sind.

22. Vorrichtung nach einem der Ansprüche 1 bis 21,
**dadurch gekennzeichnet,**
**daß** die Vorrichtung (10) aus Holz, Kunststoff oder Metall bzw. Verbundstoffen dieser Materialien besteht und im wesentlichen integral ausgebildet ist.

23. Vorrichtung nach einem der Ansprüche 1 bis 22,
**dadurch gekennzeichnet,**
**daß** die Vorrichtung (10) an mindestens einer Seite Halterungen zur lösbaren Anbringung von Zubehör aufweist.

## Claims

1. A transport device (10) for a plurality of-golf clubs, comprising a receiving portion and a carrier (11) mounted to the receiving portion, wherein the receiving portion is formed as a flat support (20) having, for each of the golf clubs receivers (22), extending in longitudinal direction and open at the top,
wherein the golf clubs can be received in the receivers (20) lying adjacent to each other and separated from each other,
wherein the receivers (22) have spacers (21, 32) in lateral direction of the support (20) by means of which spacers the shafts of the golf clubs can be positioned in such a manner that the club heads and the club grips of adjacent golf clubs do not interfere with each other,
and wherein the receivers (22) extend essentially symmetrically with respect to the center line extending through a handle (11) of the device, **characterized in that** in a top view of the support (20) the receivers (22) are arranged closer to each other at the front side (12) than at the rear side (13), and **in that** the carrier (11) includes such a handle (11) on the support (20) which extends in the longitudinal direction of the support (20) and the upper part of which is inclined under an acute angle with respect to the topside of the support (20), preferably under an angle between 10° and 40°.

2. The device according to claim 1,
**characterized in that** the receivers (22) are formed trough-shaped or U-shaped on the topside of the support (20).

3. The device according to claim 1 or 2,
**characterized in that** the support (20) is formed as a plate to which or in which the receivers (22) are integrally molded.

4. The device according to any of claims 1 to 3,
**characterized in that** the support (20) comprises a plurality of recesses (51, 52) which are accessible from the topside and in which tees and a pitch fork, respectively can be received.

5. The device according to claim 4,
**characterized in that** the recesses (51, 52) are provided in the support (20) in such a manner that they are located in the longitudinal direction of the device before and/or behind the fixation base (14) of the handle (11).

6. The device according to any of claims 1 to 5,
**characterized by** at least one leg (30, 40) for putting down the device (10) in the transport position, wherein the leg comprises a spike protruding downwards, if necessary.

7. The device according to claim 6,
**characterized in that** a leg (30) is formed in a box-shaped manner and includes a box-shaped cavity (37) in which a complementary container (31) can be received through a sideward opening (38).

8. The device according to claim 7,
**characterized in that** the cavity (37) and/or the container (31) have locking means so that the container (31) cannot be inserted and removed, respectively, without exerting a force.

9. The device according to claim 7 or 8,
**characterized in that** the cavity (37) and/or the container (31) have a barrier (39) at the bottom side extending laterally and acting against withdrawing the container (31).

10. The device according to any of claims 7 to 9,
**characterized in that** the height and the depth of the container (31) in relation to the cavity (37) are dimensioned in such a manner that in the case of a simple tilting movement of the container (31) around its front edge the container (31) gets caught at an inner wall of the cavity (37) by means of its rear edge.

11. The device according to any of claims 7 to 10,
**characterized in that** the container (31) has a cover (33) which is pivoted to its rear edge and is biased towards an open position by means of an elastic element (35), in particular a spring or a living hinge.

12. The device according to claim 11,
**characterized in that** the cover (33) and the opening (38) in the leg (30) comprise a protrusion (34) and a complementary recess (36) which can be brought into locking engagement when the container (31) is inserted.

13. The device according to any of claims 1 to 12,
**characterized in that** the receiving portion (20) comprises at least one box-shaped container (40) at the bottom side thereof which container (40) has a cavity the horizontal cross-sectional area is dimensioned for receiving golf balls and which has a hole (42) for receiving and delivering, respectively, a golf ball.

14. The device according to claim 13,
**characterized in that** the hole (42) is provided in the lower part of the container (40) and provides a releasable lock preventing an unintended dropping of golf balls.

15. The device according to claim 13,
**characterized in that** the container (40) comprises a hole (42) for golf balls in the upper region thereof and offset in peripheral direction a narrow slot extending downward and provided in a sidewall (43).

16. The device according to any of claims 13 to 15,
**characterized in that** the height of the cavity in the container (40) is at least an integer multiple of the diameter of a golf ball.

17. The device according to any of claims 1 to 16,
**characterized in that** on both ends of the support (20) box-shaped regions (30, 40) are mounted which simultaneously form the legs of the device.

18. The device according to any of claims 13 to 17,
**characterized in that** the box-shaped container(s) (40) for receiving golf balls are provided symmetrically with respect to the longitudinal axis of the device at the bottom side of the support (20).

19. The device according to any of claims 1 to 18,
**characterized in that** the support (20) comprises lateral projections (50) at one end by means of which golf clubs having a shaft with an offset, in particular putters, can be supported.

20. The device according to any of claims 1 to 19,
**characterized in that** the device comprises a receiver at the bottom side for releasably mounting a sponge (55).

21. The device according to any of claims 1 to 20,
**characterized in that** a sideward chamber (54), if necessary with a cover, is mounted to the support (20), in which chamber (54) small parts, in particular writing devices and/or score cards are receivable.

22. The device according to any of claims 1 to 21,
**characterized in that** the device (10) consists of wood, synthetic resin or metal or compound materials of these elements and is essentially integrally formed.

23. The device according to any of claims 1 to 22,
**characterized in that** the device (10) comprises holders at least at one side thereof for releasably mounting accessories.

## Revendications

1. Dispositif de transport (10) pour une pluralité de clubs de golf, qui comprend une partie de réception et un support (11) monté sur la partie de réception, ladite partie de réception étant réalisée sous forme d'appui plat (20) qui présente pour chaque club de golf des logements (22) s'étendant en direction longitudinale et ouverts vers le haut,
dans lequel les clubs de golf peuvent être reçus en reposant les uns à côté des autres et séparés les uns des autres sur l'appui (20),
les logements (22) présentent des entretoises (21, 23) en direction transversale de l'appui (20), au moyen desquels les tiges des clubs de golf peuvent être positionnées de telle façon que les têtes et les manches de clubs de golf voisins ne se gênent pas mutuellement,
et dans lequel les logements (22) s'étendent sensiblement symétriquement par rapport à la ligne médiane du dispositif, qui s'étend à travers une poignée (11),
**caractérisé en ce que** les logements (22), en vue de dessus sur l'appui (20), sont agencés sur la face antérieure (12) de façon plus serrée les uns à côté des autres que sur la face postérieure (13),
et **en ce que** le support comporte au niveau de l'appui (20) une poignée (11) telle qu'elle s'étend dans la direction longitudinale de l'appui (20), et dont la partie supérieure est inclinée sous un angle aigu de préférence entre 10° et 40° par rapport à la face supérieure de l'appui (20).

2. Dispositif selon la revendication 1,
**caractérisé en ce que** les logements (22) sont réalisés en forme de goulotte ou respectivement en forme de U à la face supérieure de l'appui (20).

3. Dispositif selon la revendication 1 ou 2,
**caractérisé en ce que** l'appui (20) est réalisé comme une plaque sur laquelle ou respectivement dans laquelle des logements (22) sont conformés ou modelés de façon intégrale.

4. Dispositif selon l'une des revendications 1 à 3,
**caractérisé en ce que** l'appui (20) comporte une pluralité d'échancrures (51, 52) qui sont accessibles depuis le côté supérieur et dans lesquelles peuvent être reçu des tees ou respectivement une "Pitchfork" (curette pour trous).

5. Dispositif selon la revendication 4,
**caractérisé en ce que** les échancrures (51, 52) dans l'appui (20) sont agencées de telle façon qu'elles se trouvent, en direction longitudinale du dispositif, devant et/ou derrière le talon de fixation (14) de la poignée (11).

6. Dispositif selon l'une des revendications 1 à 5,
**caractérisé par** au moins un pied (30, 40) pour disposer le dispositif (10) dans la position de transport, le pied (30, 40) présentant le cas échéant un ergot dépassant vers le bas.

7. Dispositif selon la revendication 6,
**caractérisé en ce qu'**un pied (30) est réalisé en forme de caisson et présente une cavité (37) en forme de caisson dans laquelle un récipient complémentaire (31) peut être reçu à travers une ouverture latérale (38).

8. Dispositif selon la revendication 7,
**caractérisé en ce que** la cavité (37) et/ou le récipient (31) possède des moyens d'arrêt, de sorte que le récipient (31) ne peut pas être mis en place ou enlevé sans appliquer une force.

9. Dispositif selon la revendication 7 ou 8,
**caractérisé en ce que** la cavité (37) et/ou le récipient (31) comporte au niveau de la face inférieure une barrière (39) qui s'étend transversalement et qui s'oppose à une extraction du récipient (31).

10. Dispositif selon l'une des revendications 7 à 9,
**caractérisé en ce que** la hauteur et la profondeur du récipient (31) en relation à la cavité (37), sont choisies de telle manière que lors d'un mouvement de basculement pur du récipient (31) autour de son arête antérieure, le récipient (31) reste bloqué par son arête postérieure contre une paroi intérieure de la cavité (37).

11. Dispositif selon l'une des revendications 7 à 10,
**caractérisé en ce que** le récipient (31) comprend un couvercle (33), qui est articulé au niveau de son arête postérieure et qui est précontraint dans une position ouverte au moyen d'un élément élastique (35), en particulier un ressort ou une charnière à film.

12. Dispositif selon la revendication 11,
**caractérisé en ce que** le couvercle (33) et l'ouverture (38) dans le pied (30) comportent une saillie (34) et un évidement complémentaire (36), qui peuvent être amenés en engagement de blocage l'une avec l'autre lorsque le récipient est mis en place (31).

13. Dispositif selon l'une des revendications 1 à 12,
**caractérisé en ce que** la partie de réception (20) comprend au niveau de sa face inférieure au moins un récipient (40) en forme de caisson avec une cavité, dont la surface de section horizontale est dimensionnée pour recevoir des balles de golf, et qui possède un trou (42) pour recevoir ou pour distribuer une balle de golf.

14. Dispositif selon la revendication 13,
**caractérisé en ce que** le trou (42) est prévu dans la zone inférieure du récipient (40) et présente un blocage libérable, qui empêche une chute inopinée de balles de golf.

15. Dispositif selon la revendication 13,
**caractérisé en ce que** le récipient (40) présente dans la zone supérieure un trou (40) pour des balles de golf et présente, en décalage en sens périphérique, une fente étroite (41) s'étendant vers le bas dans une paroi latérale (43).

16. Dispositif selon l'une des revendications 13 à 15,
**caractérisé en ce que** la hauteur de la cavité dans le récipient (40) est au moins un multiple entier du diamètre d'une balle de golf.

17. Dispositif selon l'une des revendications 1 à 16,
**caractérisé en ce que** des zones en forme de caisson (30, 40) sont disposées aux deux extrémités de l'appui (20) et forment simultanément les pieds du dispositif.

18. Dispositif selon l'une des revendications 13 à 17,
**caractérisé en ce que** le ou les récipients (40) destiné(s) à recevoir des balles de golf est/sont monté(s) symétriquement par rapport à l'axe longitudinal du dispositif au niveau de la face inférieure de l'appui (20).

19. Dispositif selon l'une des revendications 1 à 18,
**caractérisé en ce que** l'appui (20) comporte à une extrémité des saillies latérales (50) sur lesquelles des clubs de golf avec une tige présentant un offset, en particulier des putters, peuvent être soutenus.

20. Dispositif selon l'une des revendications 1 à 19,
**caractérisé en ce que** le dispositif comporte à sa face inférieure un logement (53) pour le rangement libérable d'une éponge (55).

21. Dispositif selon l'une des revendications 1 à 20,
**caractérisé en ce qu'**une chambre latérale (54), le cas échéant avec un couvercle, est montée sur l'appui (20), dans laquelle peuvent être rangés des petits accessoires, en particulier des instruments d'écriture et/ou des cartes de scores.

22. Dispositif selon l'une des revendications 1 à 21,
**caractérisé en ce que** le dispositif (10) est en bois, en matière plastique ou en métal, ou en matériaux composites à partir de ces matières, et est réalisé de façon sensiblement intégrale.

23. Dispositif selon l'une des revendications 1 à 22,
**caractérisé en ce que** le dispositif (10) comprend sur au moins un côté des montures pour accrocher de façon détachable des accessoires.
